# EUROPÄISCHE PATENTSCHRIFT

(11) **EP 1 674 636 B1**
(45) Veröffentlichungstag und Bekanntmachung des Hinweises auf die Patenterteilung: **24.06.2009**
(21) Anmeldenummer: 04030577.3
(22) Anmeldetag: 23.12.2004
(51) Int. Cl.: E04F 13/12, E04F 13/18

(54) **Verkleidungselement zur Erstellung einer Fassade von Bauwerken**
Cladding panel for making a building façade
Panneau de revêtement pour construire une façade de bâtiment

(43) Veröffentlichungstag der Anmeldung: 28.06.2006
(62) Teilanmeldung aus: 07014602.2
(73) Patentinhaber: Laukien GmbH & Co. Beteiligungen KG, 24145 Kiel (DE)
(72) Erfinder: Conradi, Ulrich, 24226 Heikendorf (DE)
(74) Vertreter: Niedmers, Ole

(56) Entgegenhaltungen:
- DE-A1- 3 239 332
- DE-A1- 4 222 999
- DE-U1- 20 016 964
- FR-A- 2 770 244
- US-A- 5 816 010

## Beschreibung

Die Erfindung betrifft ein Verkleidungselement zur Erstellung einer Fassade von Bauwerken, umfassend ein im wesentlichen plattenförmiges Element, an dem eine Mehrzahl im wesentlichen im Querschnitt winkelförmiger Vorsprünge angeordnet sind, die von der einen Seite des plattenförmigen Elementes abstehen.

Ein Verkleidungselement dieser Art ist bekannt (DE-A-42 22 999). Das bekannte Verkleidungselement, dort Verkleidungsprofil genannt, weist auf seiner einen Plattenseite ein T-profilförmiges Element auf, das als Verstärkungselement dient. Anstelle dieses Verstärkungsprofils kann das plattenförmige Element auch doppelbandig ausgebildet sein.

Aus dem Stand der Technik sind ebenfalls gerippte Verkleidungsplatten bekannt (cf DE20016964U).

Im Stand der Technik sind viele unterschiedliche Konstruktionsweisen bekannt, Fassaden von Bauwerken auszubilden. Bei bestimmten herkömmlichen Konstruktionen wird bspw. eine Fassade eines Bauwerks durch das nach außen abschließende Mauerwerk selbst, durch eine gemauerte oder auf das Mauerwerk geklebte Fassadenelemente oder durch eine Putzschicht und dergleichen erstellt bzw. gebildet oder durch Betonkonstruktionen, durch Verblendungen mittels Glas, Metall oder sonstigen geeigneten Werkstoffen realisiert. Die vorgenannten, in den Bereich der konventionellen Fassadenverkleidungen gehörenden Konstruktionen, die vorangehend natürlich nicht abschließend aufgeführt sind, d.h. hier nur beispielhaft verstanden werden sollen, werden regelmäßig unmittelbar an das zu erstellende Bauwerk angepaßt, d.h. entweder unmittelbar vor Ort der Erstellung des Bauwerkes oder aber an anderer Stelle vorkonfektioniert erstellt und unmittelbar am Bauwerk den konstruktiven Vorgaben entsprechend angepaßt.

Alle diese Fassadenverkleidungen weisen, die eine Art der Ausbildung mehr, die andere Art der Ausbildung weniger, insgesamt aber den Nachteil auf, daß diese zum schnellen Erstellen einer Fassade eines Bauwerkes, insbesondere auch für den industriellen Bereich, bspw. zur Ausbildung von Fertigungs- und Lagerhallenfassaden, regelmäßig nicht geeignet sind.

Man hat, um diesem Problem abhelfen zu können, sogenannte Lamellenfassaden entwickelt, die aus einzelnen Lamellen bestehen, die an zuvor erstellten Rahmenkonstruktionen, die auf einem Außenmauerwerk oder einer sonstwie geeignet ausgebildeten Außenwand eines Bauwerks aufgebracht werden, einzeln befestigt werden. Diese Einzellamellen weisen vorgegebene Längen und vorgegebene Breiten auf und können an sich die Probleme der bekannten, oben erwähnten konventionellen Fassadenverkleidungslösungen teilweise lösen, da diese gewissermaßen in bezug auf ihre geometrischen Ausmaße als Massenprodukte hergestellt und bereitgestellt werden können, wobei die individuelle Anpassung dieser einzelnen Lamellen am Ort des Bauwerkes schon einen verhältnismäßig geringen Aufwand gegenüber den obigen konventionellen Konstruktionen verlangt.

Der Nachteil dieser bekannten Einzellamellen ist jedoch der, daß eine damit versehene bzw. bekleidete Außenoberfläche immer noch eine im Prinzip offene Fläche in ihrer Gesamtheit bildet, da die Einzellamellen auch im auf der Außenoberfläche bspw. montiertem Zustand immer Einzellamellen bleiben, unabhängig von der Größe der derart zu bekleidenden Fassade. Ein weiterer Nachteil dieser bekannten Einzellamellen ist der, daß, da jede Einzellamelle gesondert montiert werden muß, die Geschwindigkeit, mit der Außenoberflächen von Gebäuden ver- bzw. bekleidet werden sollen, verhältnismäßig gering ist, d.h. viel Zeit dafür erforderlich ist, da jede Einzellamelle in die Hand genommen und jede einzeln auch gesondert montiert werden muß. Darüber hinaus sind derart ausgebildete Fassaden regelmäßig nicht unter allen äußeren optischen Betrachtungswinkeln dicht, so daß vielfach auch bei bestimmten Betrachtungswinkeln die hinter einer Fassade aus Einzellamellen liegenden Montage-, Stütz- und sonstige Elemente, bspw. Leitungen und Rohre, sichtbar bleiben.

Es ist somit Aufgabe der vorliegenden Erfindung, ein Verkleidungselement zu schaffen, mit dem eine schnelle, dichte und formstabile Verkleidung von Fassaden von Bauwerken möglich ist, die dabei eine vollständig geschlossene Fassadenfläche ohne die Heranziehung von gesonderten Verbindungselementen bildet und prinzipiell auch eine frei von gesonderten Wandunterkonstruktionen, wie bei der Einzellamellenbefestigung nötig, errichtbare Fassade ermöglicht, und wobei das Verkleidungselement derart vorkonfektionierbar sein soll, daß es prinzipiell nur noch im Einzelfall auf eine gebäudespezifische Länge aufgrund der konstruktiven Vorgaben des zu verkleidenden Gebäudes abgelängt zu werden braucht, und daß das Verkleidungselement einfach und kostengünstig herstellbar sein soll.

Gelöst wird die Aufgabe gemäß der Erfindung dadurch, daß der an das plattenförmige Element anschließende, von der ersten Seite des Verkleidungselements nach außen weisende Schenkel des winkelförmigen Vorsprungs mit dem plattenförmigen Element einen Winkel einschließt, der kleiner als 90° ist.

Anders als die bisherigen Einzelelemente können gemäß der Erfindung faktisch plattenförmige Verkleidungselemente bereitgestellt werden, die letztlich eine beliebige geeignete Länge und eine beliebige geeignete Breite haben können und die darüber hinaus auch zur Schaffung unterschiedlicher optischer Erscheinungsbilder eine beliebige geeignete Mehrzahl an besagten winkelförmigen Vorsprüngen, die vom plattenförmigen Element abstehen, aufweisen können. Wenn man so will, kann man das erfindungsgemäße Verkleidungselement als aus einer beliebigen Mehrzahl von integral miteinander verbundenen Einzellamellen bestehenden Fassadenfläche ansehen.

Der wesentliche Vorteil der erfindungsgemäßen Lösung besteht im wesentlichen darin, daß die Montage derartiger erfindungsgemäßer Verkleidungselemente sehr schnell vonstatten gehen kann, da mit einem Element in Abhängigkeit seiner vorkonfektionierten Größe eine große Fassadenfläche abgedeckt werden kann. Da faktisch keine Löcher oder Durchbrüche, wie bei herkömmlich mit Einzellamellen aufgebauten Fassaden vorkommen können, ist eine derart aufgebaute Fassade prinzipiell optisch dicht und gestattet auch keinen Durchtritt von Feuchtigkeit, Staub und sonstigen Mitteln oder Medien, die von außen auf eine erfindungsgemäß verkleidete Fassade einwirken.

Um eine Mehrzahl der Verkleidungselemente schnell und sicher und im wesentlichen werkzeug- und fremdmittelfrei verbinden zu können, weist das plattenförmige Element an im wesentlichen gegenüberliegenden Seiten, bspw. bei einer vertikalen Montage des Verkleidungselements an einer Außenwand oder einer Unterkonstruktion oben und unten, Verbindungseinrichtungen auf, über die jeweils beidseitig benachbarte Verkleidungselemente verbindbar sind.

Es sind unterschiedliche Verbindungselemente an dem Verkleidungselement denkbar, um das Ziel einer möglichst dichten Verbindung zum benachbarten Verkleidungselement herzustellen. Als sehr vorteilhaft herausgestellt hat es sich, eine Konstruktion für die Verbindungseinrichtung zu wählen, bei der die eine Verbindungseinrichtung in Form eines im Querschnitt stegförmigen Vorsprungs und die andere Verbindungseinrichtung in Form eines im Querschnitt U-förmigen Aufnahmeteils ausgebildet ist. So kann bspw. auf einfache Weise der stegförmige Vorsprung des einen Verkleidungselementes in das U-förmige Aufnahmeteil des dazu benachbart angeordneten Verkleidungselementes zur Ausbildung der Verbindung lösbar eingefügt werden. Der Vorteil einer derartigen Lösung ist zudem, daß für Reparatur-, Wartungs- und Austauschzwecke die Verkleidungselemente auf einfache Weise voneinander lösbar sind, nämlich dadurch, daß der stegförmige Vorsprung des einen Verkleidungselementes aus dem U-förmigen Aufnahmeteil des dazu benachbart angeordneten Verkleidungselementes auf einfache Weise wieder herausziehbar ist.

Dabei können die konstruktiven Ausgestaltungen des stegförmigen Vorsprungs und des entsprechenden U-förmigen Aufnahmeteils so gewählt werden, daß nicht nur eine im wesentlichen formschlüssige Verbindung jeweils zweier benachbarter Verkleidungselemente möglich ist, sondern auch eine kraftschlüssige Verbindung zweier benachbarter Verkleidungselemente, d.h. die Verbindungen jeweils derart sind, daß keine gesonderten Hilfskonstruktionen mittels mechanischer Mittel wie bspw. Schrauben, Bolzen oder ggf. auch Klebemittel erforderlich ist. Die gewählte erfindungsgemäße Konstruktion ist in der Lage, eine Fassadenbekleidung zu schaffen, die im wesentlichen frei von Stütz- und Hilfskonstruktionen ist.

Gemäß einer weiteren Ausgestaltung des Verbindungselementes weist der stegförmige Vorsprung der einen Verbindungseinrichtung an ihrem freien Ende eine Verdickung auf, wohingegen vorteilhafterweise das U-förmige Aufnahmeteil der anderen Verbindungseinrichtung an ihrem freien Ende des freien Schenkels ebenfalls eine Verdickung aufweist. Damit ist es vorteilhafterweise möglich, mit äußerst einfachen Mitteln eine noch sicherere und noch einfacherere Verbindung zweier benachbarter Verkleidungselemente zu schaffen, da nämlich durch diese vorteilhaften Konstruktionen des Verkleidungselementes diese im verbundenen Zustand jeweils zweier Verkleidungselemente die Verdickung des stegförmigen Vorsprungs des ersten Verbindungselementes rastend hinter die Verdikkung des einen Schenkels des U-förmigen Aufnahmeteils greift. Die Verdickungen sind jeweils derart bemessen, daß dann, wenn der stegförmige Vorsprung in die U-förmige Aufnahme hineingleitet wird, eine geringfügige elastiche Verformung der beiden Schenkel der U-förmigen Aufnahme vonstattengeht, bis die Verdickung am stegförmigen Vorsprung der einen Verbindungseinrichtung über die Verdickung an dem einen Schenkel des U-förmigen Aufnahmeteils der anderen Verbindungseinrichtung herübergeglitten ist und die beiden elastisch verformten Schenkel des U-förmigen Aufnahmeteils wieder in ihre unverformte Ausgangsstellung zurückgehen.

Das Verkleidungselement kann vorzugsweise derart weitergebildet sein, daß das plattenförmige Element eine Mehrzahl von Vorsprüngen aufweist, die von einer zweiten Seite des plattenförmigen Elementes abstehen. Diese quasi auf der Rückseite des plattenförmigen Elementes vorgesehenen Vorsprünge können einerseits der Erhöhung der Verbindungsstabilität des Verkleidungselementes dienen, so daß das plattenförmige Element dennoch sehr leicht ausgebildet sein kann, wobei die Vorsprünge andererseits selbst auch ein einfaches Mittel sind, damit das Verkleidungselement rückwärtig auf dem zu verkleidenden Gerüst bzw. dem zu verkleidenden Mauerwerk oder der zu verkleidenden Tragekonstruktion eines Bauwerks abgestützt werden kann und ggf. noch als zusätzliches Befestigungsmittel verwendet werden kann.

Grundsätzlich können die Vorsprünge an beliebigen geeigneten Stellen auf der zweiten Seite des plattenförmigen Elementes angeordnet sein, wobei die Anzahl und die Wahl der Ausbildung der Vorsprünge in Abhängigkeit des späteren Einsatzes des Verkleidungselementes im Rahmen der Konstruktion bzw. Herstellung des Verkleidungselementes gewählt werden kann. Vorteilhaft ist es, da konstruktiv einfach ausbildbar und auf einfache Weise eine hohe Eigenstabilität des Verkleidungselements schaffend, die Vorsprünge den winkelförmigen Vorsprüngen auf der ersten Seite des plattenförmigen Elementes im wesentlichen gegenüberliegend auf der zweiten Seite des plattenförmigen Elementes anzuordnen. Somit werden faktisch stabilitätsvergrößernde Werkstoffknoten im Querschnitt des Verkleidungselementes geschaffen.

Die winkelförmigen Vorsprünge können grundsätzlich beliebige geeignete Winkel in bezug auf die Schenkelwinkelung haben, wobei diese Winkel prinzipiell sogar bei einem Verkleidungselement bei unterschiedlich darauf angeordneten Vorsprüngen unterschiedlich groß sein können. Vorteilhaft ist es aber, das Verkleidungselement derart auszugestalten, daß die Schenkel der winkelförmigen Vorsprünge einen Winkel einschließen, der größer als 90° ist, wobei es besonders vorteilhaft ist, den Winkel so zu wählen, daß dieser im wesentlichen in einem Bereich von 110° bis 130° liegt. Durch die voraufgeführten Winkel ist gewährleistet, daß immer sichergestellt ist, daß auf das Verkleidungselement auf bei im wesentlichen vertikaler Montage auftreffendes Regenwasser immer sicher nach außen, d.h. vom Verkleidungselement nach außen weg, ablaufen kann.

Auch ist es sehr vorteilhaft, den Winkel, den der Schenkel des winkelförmigen Vorsprungs mit dem plattenförmigen Element einschließt, im wesentlichen in einem Bereich von 70° bis 50° zu wählen.

Bei einer noch anderen vorteilhaften Ausgestaltung des Verkleidungselementes ist der Bereich des plattenförmigen Elementes, auf den der diesem zugeordnete Schenkel des winkelförmigen Vorsprungs auftrifft, im Querschnitt verdünnt gegenüber der übrigen Dicke des plattenförmigen Elementes ausgebildet, wodurch auf einfache Weise eine Abrißkante für auftreffendes Wasser auf der ersten Seite des plattenförmigen Elementes geschaffen wird, wenn bspw. das Verkleidungselement in im wesentlichen vertikaler Richtung montiert ist.

Da es sich bei dem erfindungsgemäßen Verkleidungselement um ein Massenprodukt handelt, d.h. in großer Menge auf einfache Weise kostengünstig herstellbar sein soll, ist es vorteilhaft, dieses bspw. als Stranggußprofil auszubilden, wobei mittels der bekannten Stranggußtechnik auch komplizierte Querschnittsformen, wie bspw. bei dem erfindungsgemäßen Verkleidungselement, schnell und kostengünstig herstellbar sind und eine hohe Eigenstabilität aufweisen.

Als Werkstoff zur Ausbildung des Verkleidungselementes sind beliebige geeignete metallische Werkstoffe, bspw. vorzugsweise Aluminium oder eine Aluminiumlegierung, möglich. Aluminium hat insbesondere aufgrund der erfindungsgemäßen Querschnittskonstruktion des Verkleidungselementes den Vorteil, daß dieses einerseits hochstabil und andererseits sehr leicht ausgebildet sein kann.

Es ist aber vorzugsweise auch möglich, als Werkstoff des Verkleidungselementes einen Kunststoffwerkstoff, ggf. faser- und/oder metallgewebeverstärkt, zu wählen. Auch in diesem Falle können zur Herstellung der Verkleidungselemente die bekannten Stranggußprofiltechniken verwendet werden, d.h. auch die bei dieser Herstellungs- bzw. Fertigungstechnik gegebenen Vorteile genutzt werden.

Aus der FR-A-2 770 244 ist ein der Dekoration von Mauern dienendes Wandelement bekannt, das an sich die allgemein bekannten Nut-Feder-Verbindungen bei Brettern aus Holz oder Kunststoff umfaßt, wobei derart ausgebildete Verkleidungselemente sowohl zum Innenausbau als auch zur Außenverkleidung von Bauwerken verwendet werden. Von der einen Seite des plattenförmigen Dekorationselements stehen Vorsprünge hervor, die als Abstandshalter, ggf. auch als Verstärkungselemente, dienen und entweder rechteckigen oder dreieckigen Querschnitt aufweisen.

Aus der DE-A-32 39 332 ist ein Profilholzbrett bekannt, das ähnlich dem zuvor aufgeführten Dekorationselement aufgebaut ist. Im Unterschied zu dem voraufgeführten, bekannten Dekorationselement sind bei dem hiesigen Profilholzbrett auf der einen Seite eine Mehrzahl von Längsnuten ausgebildet, die im wesentlichen parallel zu an den bekannten Brettern ebenfalls in Längsausrichtung ausgebildete Nut-Feder-Verbindungen angeordnet sind, wobei über die Nut-Feder-Verbindungen derartige Bretter auf an sich bekannte Weise miteinander durch einfaches Ineinanderstecken verbunden werden können. Die rückwärtigen Nuten sollen im montierten Zustand der Profilbretter dazu dienen, zwischen der Wand, an der die Profilbretter befestigt sind, und dem eigentlichen Profilbrett entsprechend der Anzahl der Nuten mehrere Luftpolster zu bilden, so daß die Wärmeisolierung der bekannten Profilbretter gegenüber den bis dahin bekannten Profilbrettern verbessert wird.

Die Erfindung wird nun unter Bezugnahme auf die beigefügten Zeichnungen anhand eines Ausführungsbeispieles im einzelnen beschrieben. Darin zeigen:
- Fig. 1: im Querschnitt ein Verkleidungselement gem. der Erfindung in einem Maßstab annähernd 1 : 1,
- Fig. 2: im Querschnitt in vergrößerter Darstellung das Detail A von Fig. 1,
- Fig. 3: im Querschnitt in vergrößertem Maßstab das Detail B von Fig. 1,
- Fig. 4: im Querschnitt in vergrößertem Maßstab das Detail C von Fig. 1 und
- Fig. 5: im Querschnitt in vergrößertem Maßstab das Detail D von Fig. 1.

Zunächst wird auf Fig. 1 Bezug genommen, in der der grundsätzliche Aufbau eines Verkleidungselementes 10 gemäß der Erfindung im Querschnitt dargestellt ist. Das in Fig. 1 dargestellte Verkleidungselement 10 ist in einem annähernden Maßstab 1 : 1 dargestellt, d.h. eine mögliche Ausgestaltung des Verkleidungselements in bezug auf seine Höhe und Breite entspricht der Darstellung der Fig. 1. Die Länge, d.h. bei Betrachtung der Fig. 1 in das Blatt hinein bzw. aus dem Blatt heraus, kann beliebig geeignet gewählt werden, wobei Längen des Verkleidungselementes 10 von einem bis mehreren Metern möglich sind.

Das Grundelement des Verkleidungselementes 10 ist ein plattenförmiges Element 11. Auf dem plattenförmigen Element 11 sind im wesentlichen gleich voneinander beabstandet vier im Querschnitt winkelförmige Vorsprünge 19 angeordnet. Die winkelförmigen Vorsprünge 19 weisen im an ein Gebäude (nicht dargestellten) eingebrachten Zustand des Verkleidungselementes 10 nach außen, d.h. bei Betrachtung der Fig. 1 nach links. Es sei darauf hingewiesen, daß in Abhängigkeit der Größe des Verkleidungselementes 10 und der Größe der gewählten winkelförmigen Vorsprünge 19 auch weniger oder mehr als vier winkelförmige Vorsprünge 19 an dem plattenförmigen Element 11 vorgesehen sein können.

Der Winkel 192 zwischen den beiden Schenkeln 190, 191 des winkelförmigen Vorsprungs 19 beträgt bei dem dargestellten Verkleidungselement 10 120°. Der Winkel 193 zwischen dem plattenförmigen Element 11 und dem anschließenden Schenkel 191 des winkelförmigen Vorsprungs 19 beträgt hier 60°. Es sei darauf hingewiesen, daß natürlich auch andere Winkel, je nach Vorgaben und Einsatzort des Verkleidungselementes 10, möglich sind.

Am plattenförmigen Element 11 sind an den gegenüberliegenden Seiten 14, 15, bei Betrachtung der Darstellung von Fig. 1 oben und unten, Verbindungseinrichtungen 17,18 vorgesehen. Die in der Fig. 1 obere Verbindungseinrichtung ist als im Querschnitt stegförmiger Vorsprung 20 ausgebildet. Die in der Zeichnung unten dargestellte Verbindungseinrichtung 18 ist in Form eines im Querschnitt U-förmigen Aufnahmeteils 21 ausgebildet. Der obere stegförmige Vorsprung 20 ist im Vergleich zur durch die zweite Seite 14 des plattenförmigen Elements 11 gebildeten Fläche in etwa um die Querschnittsdicke 24 des plattenförmigen Elementes 11, in bezug auf die Darstellung von Fig. 1 nach rechts versetzt, ausgebildet. An dem freien Ende 200 des stegförmigen Vorsprungs ist eine Verdickung 201 vorgesehen, d.h. eine Verdickung gegenüber der Querschnittsdicke des stegförmigen Vorsprungs 20, deren Bedeutung noch weiter unten erläutert wird.

Der eine Schenkel 212 des U-förmigen Aufnahmeteils 21 an der in der Darstellung gemäß Fig. 2 unteren Seite 16 des Verkleidungselements 10 weist ebenfalls eine Verdickung 211 am freien Ende 210 des Schenkels 212 auf. Der zweite Schenkel 213 des U-förmigen Aufnahmeteils 21 ist sehr viel länger als der erste Schenkel 212 ausgebildet, wobei die Bedeutung dieses Merkmals noch weiter unten im Zusammenhang mit dem oberen stegförmigen Vorsprung dargelegt wird.

Auf der schon erwähnten zweiten Seite 14 des plattenförmigen Elements ist eine Mehrzahl von Vorsprüngen 22 vorgesehen. Diese stehen im wesentlichen von dem plattenförmigen Element 11 rechtwinklig ab. Bei der in den Figuren dargestellten Ausführungsform des Verkleidungselementes 10 sind die Vorsprünge 22 derart angeordnet, daß sie den Befestigungsbereichen der winkelförmigen Vorsprünge 19 am plattenförmigen Element 11 gegenüberliegend angeordnet sind. Im Bereich der Angrenzungsorte der winkelförmigen Vorsprünge an das plattenförmige Element 11 ist ein Bereich 23 des plattenförmigen Elementes 11 vorgesehen, in den die Querschnittsdicke 24 gegenüber der Querschnittsdicke der übrigen Bereiche des plattenförmigen Elementes 10 dünner ausgebildet ist, s. auch das Detail C gemäß Fig. 4.

Es wird nun Bezug genommen auf die Fig. 2, die das Detail A von Fig. 1 zeigt, und Fig. 3, die das Detail B von Fig. 1 zeigt. Fig. 3 zeigt eine realisierte Verbindung bzw. einen verbundenen Zustand zwischen zwei Verkleidungselementen 10, wobei in Fig. 3 das "obere" Verkleidungselement in durchgezogenen Linien dargestellt ist, wohingegen das untere Verkleidungselement 10 von dem nur der stegförmige Vorsprung 20 gezeigt ist, gestrichelt dargestellt ist.

Die Höhe bzw. die Dicke der Verdickung 201 des stegförmigen Vorsprungs 20 des unteren plattenförmigen Elements 11 und die Dicke bzw. Höhe der Verdickung 211 des einen Schenkels 212 des U-förmigen Aufnahmeteils 21 des oberen plattenförmigen Elementes 11 sind derart bemessen, daß bei einem Hineinschieben des stegförmigen Vorsprungs 20 zwischen die Schenkel 212, 213 des U-förmigen Aufnahmeteils 21 des oberen plattenförmigen Elements 11 eine geringfügige elastische Verformung, d.h. eine Spreizung der beiden Schenkel 212, 213 erfolgt, so daß der stegförmige Vorsprung 20 bzw. seine Verdickung 201 des unteren plattenförmigen Elementes 11 hinter die Verdickung 211 gleiten kann, d.h. in das U-förmige Aufnahmeteil 21 weiter hinein, so daß infolge dieser Bewegung dann die beiden Winkel 212, 213 wieder in ihre ursprüngliche Stellung zurückgehen und beide Verdickungen 201, 211 eine verrastete Endstellung bilden. In dieser Stellung, wie sie in Fig. 3 dargestellt ist, sind beide Verkleidungselemente 10 kraftschlüssig miteinander verbunden. Durch entsprechend große Gegenkraft, ausgeübt entgegen der Richtung des Pfeiles 26, können wiederum unter elastischer Verformung der beiden Schenkel 212, 213 des U-förmigen Aufnahmeteils 21 beide plattenförmige Elemente voneinander getrennt werden. Die Verbindung zweier benachbarter Verkleidungselemente 10 ist somit eine kraftschlüssige Verbindung, die allerdings lösbar ausgebildet ist.

Wie oben schon angedeutet, ist der stegartige Vorsprung 20, bezogen auf die Darstellungen von Fig. 1 und 2 nach rechts, versetzt zur durch die zweite Seite 16 des plattenförmigen Elementes 11 aufgespannten Fläche. Die Größe der Versetzung ist so bemessen, daß im miteinander verbundenen Zustand zweier plattenförmiger Elemente 11, s. Fig. 3, die aufgespannten Flächen auf den Seiten 15 und 16 der benachbarten plattenförmigen Elemente 11 in jeweils gleichen Ebenen liegen. Dadurch ist eine absolut ebene Montage einer beliebigen Zahl plattenförmiger Elemente 11 möglich.

Der zweite Schenkel 213 des U-förmigen Aufnahmeteils 21 dient zur Führung und zur Anlage des stegförmigen Vorsprungs 20, vgl. auch Fig. 3, d.h. bei der Montage zweier benachbarter plattenförmigen Elemente braucht der stegförmige Vorsprung 20 nur an die innere Sei te des Schenkels 213 des benachbarten plattenförmigen Elementes 11 herangelegt zu werden und in Richtung des Pfeiles 26 in eine sich gegenseitig verrastende Stellung geschoben zu werden.

Auf dem zweiten Schenkel 213 ist auf der zur Seite 16 gerichteten Seite des plattenförmigen Elementes 11 eine Rille 25 vorgesehen, die die Funktion einer Wasserabreißkante hat.

Sollen in dem Verkleidungselement 10 für bestimmte Zwekke Installationen vorgenommen werden, können Öffnungen (nicht dargestellt) in den plattenförmigen Element 11 vorgesehen werden, was im Zuge der Montage der Verbindungselemente 10 vor Ort geschehen kann, was im übrigen gleicherweise auch bspw. zur Schaffung von Ent- bzw. Belüftungsöffnungen möglich ist.

### Bezugszeichenliste

- 10: Verkleidungselement
- 11: plattenförmiges Element
- 12:
- 13: erste Seite (plattenförmiges Element)
- 14: zweite Seite (plattenförmiges Element)
- 15: Seite (plattenförmiges Element)
- 16: Seite (plattenförmiges Element)
- 17: Verbindungseinrichtung
- 18: Verbindungseinrichtung
- 19: winkelförmiger Vorsprung
- 190: Schenkel (winkelförmiger Vorsprung)
- 191: Schenkel (winkelförmiger Vorsprung)
- 192: Winkel
- 193: Winkel
- 20: stegförmiger Vorsprung
- 200: freies Ende
- 201: Verdickung
- 202: Winkel
- 21: U-förmiges Aufnahmeteil
- 210: freies Ende
- 211: Verdickung
- 212: Schenkel
- 213: Schenkel
- 22: Vorsprung
- 23: Bereich
- 24: Querschnittsdicke (plattenförmiges Element)
- 25: Rille
- 26: Pfeil

## Patentansprüche

1. Verkleidungselement (10) zur Erstellung einer Fassade von Bauwerken, umfassend ein im wesentlichen plattenförmiges Element (11), an dem eine Mehrzahl im wesentlichen im Querschnitt winkelförmiger Vorsprünge angeordnet sind, die von der einen Seite (13) des plattenförmigen Elementes (11) abstehen, **dadurch gekennzeichnet, daß** der an das plattenförmige Element (11) anschließende, von der ersten Seite des Verkleidungselements nach außen weisende Schenkel (190) des winkelförmigen Vorsprungs (19) mit dem plattenförmigen Element einen ersten Winkel (193) einschließt, der kleiner als 90° ist.

2. Verkleidungselement nach Anspruch 1, **dadurch gekennzeichnet, daß** das plattenförmige Element (11) an im wesentlichen gegenüberliegenden Seiten (15, 16) Verbindungseinrichtungen (17, 18) aufweist, über die ein jeweils benachbartes Verkleidungselement (10) verbindbar ist.

3. Verkleidungselement nach einem oder beiden der Ansprüche 1 oder 2, **dadurch gekennzeichnet, daß** die eine Verbindungseinrichtung (17) in Form eines im Querschnitt stegförmigen Vorsprungs (20) und die andere Verbindungseinrichtung (18) in Form eines im Querschnitt U-förmigen Aufnahmeteils (21) ausgebildet ist.

4. Verkleidungselement nach Anspruch 3, **dadurch gekennzeichnet, daß** der stegförmige Vorsprung (20) des einen Verkleidungselementes (10) in das U-förmige Aufnahmeteil (21) des dazu benachbart angeordneten Verkleidungselementes (10) zur Ausbildung der Verbindung lösbar einfügbar ist.

5. Verkleidungselement nach einem oder mehreren der Ansprüche 2 bis 4, **dadurch gekennzeichnet, daß** die Verbindung der Verkleidungselemente (10) untereinander wenigstens kraftschlüssig erfolgt.

6. Verkleidungselement nach einem oder mehreren der Ansprüche 1 bis 5, **dadurch gekennzeichnet, daß** der stegförmige Vorsprung (20) der einen Verbindungseinrichtung (17) an ihrem freien Ende (200) eine Verdickung (201) aufweist.

7. Verkleidungselement nach einem oder mehreren der Ansprüche 3 bis 6, **dadurch gekennzeichnet, daß** das U-förmige Aufnahmeteil (21) der anderen Verbindungseinrichtung (18) an ihrem freien Ende (210) des einen Schenkels (212) eine Verdickung (211) aufweist.

8. Verkleidungselement nach einem oder beiden der Ansprüche 6 oder 7, **dadurch gekennzeichnet, daß** im verbundenen Zustand zweier Verkleidungselemente (10) die Verdickung (201) des stegförmigen Vorsprungs (20) des einen Verbindungselementes (17) rastend hinter die Verdickung (211) des einen Schenkels (212) des U-förmigen Aufnahmeteils (21) greift.

9. Verkleidungselement nach einem oder mehreren der Ansprüche 1 bis 8, **dadurch gekennzeichnet, daß** das plattenförmige Element (11) eine Mehrzahl von Vorsprüngen (22) aufweist, die von einer zweiten Seite (14) des plattenförmigen Elementes (11) abstehen.

10. Verkleidungselement nach Anspruch 9, **dadurch gekennzeichnet, daß** die Vorsprünge (22) den winkelförmigen Vorsprüngen (19) im wesentlichen gegenüberliegend an der zweiten Seite (14) des plattenförmigen Elementes (10) angeordnet sind.

11. Verkleidungselement nach einem oder mehreren der Ansprüche 1 bis 10, **dadurch gekennzeichnet, daß** die Schenkel (190, 191) der winkelförmigen Vorsprünge (19) einen zweiten Winkel (192) einschließen, der größer als 90° ist.

12. Verkleidungselement nach Anspruch 11, **dadurch gekennzeichnet, daß** der zweite Winkel (192) im wesentlichen in einem Bereich von 110° bis 130° liegt.

13. Verkleidungselement nach einem oder mehreren der Ansprüche 1 bis 12, **dadurch gekennzeichnet, daß** der erste Winkel (193) im wesentlichen in einem Bereich von 70° bis 50° liegt.

14. Verkleidungselement nach einem oder mehreren der Ansprüche 1 bis 13, **dadurch gekennzeichnet, daß** der Bereich (23) des plattenförmigen Elementes (11), auf den der diesem zugeordneten Schenkel (191) des winkelförmigen Vorsprungs (19) auftrifft, im Querschnitt verdünnt gegenüber der übrigen Querschnittsdicke (24) des plattenförmigen Elementes (10) ausgebildet ist.

15. Verkleidungselement nach einem oder mehreren der Ansprüche 1 bis 14, **dadurch gekennzeichnet, daß** dieses aus einem Stranggußprofil besteht.

16. Verkleidungselement nach einem oder mehreren der Ansprüche 1 bis 15, **dadurch gekennzeichnet, daß** der Werkstoff des Verkleidungselementes (10) ein metallischer Werkstoff ist.

17. Verkleidungselement nach einem oder mehreren der Ansprüche 1 bis 15, **dadurch gekennzeichnet, daß** der Werkstoff des Verkleidungselementes (10) ein Kunststoffwerkstoff ist.

## Claims

1. Cladding element (10) for erecting a facade for buildings, comprising an essentially panel-shaped element (11), on which a plurality of projections that are essentially angled in cross-section are disposed, which project out from a face (13) of the panel-shaped element (11), **characterised in that** the leg (190) of the angled projection (19) pointing outwards from the first face of the cladding element and adjoining the panel-shaped element (11) subtends a first angle (193) of less than 90° with the panel-shaped element.

2. Cladding element as claimed in claim 1, **characterised in that** the panel-shaped element (11) has connecting mechanisms (17, 18) on essentially opposing faces (15, 16), by means of which a respective adjacent cladding element (10) can be connected.

3. Cladding element as claimed in one or both of claims 1 or 2, **characterised in that** one connecting mechanism (17) is provided in the form of a projection (20) with a web-shaped cross-section and the other connecting mechanism (18) is provided in the form of a receiving part (21) with a U-shaped cross-section.

4. Cladding element as claimed in claim 3, **characterised in that** the web-shaped projection (20) of the one cladding element (10) can be releasably inserted in the U-shaped receiving part (21) of the cladding element (10) disposed next to it in order to establish the connection.

5. Cladding element as claimed in one or more of claims 2 to 4, **characterised in that** the cladding elements (10) are connected to one another by at least a non-positive connection.

6. Cladding element as claimed in one or more of claims 1 to 5, **characterised in that** the web-shaped projection (20) of the one connecting mechanism (17) has a thicker region (201) at its free end (200).

7. Cladding element as claimed in one or more of claims 3 to 6, **characterised in that** the U-shaped receiving part (21) of the other connecting mechanism (18) has a thicker region (211) at its free end (210) of one leg (212).

8. Cladding element as claimed in one or both of claims 6 or 7, **characterised in that** when two cladding elements (10) are in the connected state, the thicker region (201) of the web-shaped projection (20) of one connecting element (17) locates in a latching action behind the thicker region (211) of one leg (212) of the U-shaped receiving part (21).

9. Cladding element as claimed in one or more of claims 1 to 8, **characterised in that** the panel-shaped element (11) has a plurality of projections (22) which project out from a second face (14) of the panel-shaped element (11).

10. Cladding element as claimed in claim 9, **characterised in that** the projections (22) are disposed on the second face (14) of the panel-shaped element (10) essentially lying opposite the angled projections (19).

11. Cladding element as claimed in one or more of claims 1 to 10, **characterised in that** the legs (190, 191) of the angled projections (19) subtend a second angle (192) of more than 90°.

12. Cladding element as claimed in claim 11, **characterised in that** the second angle (192) is essentially within a range of from 110° to 130°.

13. Cladding element as claimed in one or more of claims 1 to 12, **characterised in that** the first angle (193) is essentially within a range of from 70° to 50°.

14. Cladding element as claimed in one or more of claims 1 to 13**, characterised in that** the region (23) of the panel-shaped element (11) on which the leg (191) of the angled projection co-operating with it sits has a thinner cross-section than the rest of the cross-sectional thickness (24) of the panel-shaped element (10).

15. Cladding element as claimed in one or more of claims 1 to 14, **characterised in that** it is made as an extruded section.

16. Cladding element as claimed in one or more of claims 1 to 15, **characterised in that** the material of the cladding element (10) is a metal material.

17. Cladding element as claimed in one or more of claims 1 to 15, **characterised in that** the material of the cladding element (10) is a plastic material.

## Revendications

1. Élément de revêtement (10), pour construire une façade de bâtiment, comprenant un élément (11) sensiblement en forme de plaque, sur lequel sont disposées une pluralité de saillies à section transversale sensiblement à forme angulaire, se projetant depuis un côté (13) de l'élément (11) en forme de plaque, **caractérisé en ce que** la branche (190) tournée vers l'extérieur depuis un côté de l'élément (11) en forme de plaque, se raccordant à l'élément (11) en forme de plaque, de la saillie (19) à forme angulaire, fait avec l'élément en forme de plaque un premier angle (193) inférieur à 90°.

2. Élément de revêtement selon la revendication 1, **caractérisé en ce que** l'élément (11) en forme de plaque présente, sur des côtés (15, 16) sensiblement opposés, des dispositifs de liaison (17, 18), par l'intermédiaire desquels un élément de revêtement (10) chaque fois voisin est susceptible d'être relié.

3. Élément de revêtement selon l'une ou les deux des revendications 1 ou 2, **caractérisé en ce qu'**un premier dispositif de liaison (17) est réalisé à la forme d'une saillie (20) à section transversale en forme de nervure, et l'autre dispositif de liaison (18) est réalisé à la forme d'une partie réceptrice (21) à section transversale en forme de U.

4. Élément de revêtement selon la revendication 3, **caractérisé en ce que** la saillie (20) en forme de nervure du premier élément de revêtement (10) est susceptible d'être insérée, de façon désolidarisable, dans la partie réceptrice (21) en forme de U de l'élément de revêtement (10) voisin, pour constituer la liaison.

5. Élément de revêtement selon l'une ou plusieurs des revendications 2 à 4, **caractérisé en ce que** la liaison des panneaux de revêtement (10) s'effectue au moins par liaison à interaction de forces.

6. Élément de revêtement selon l'une ou plusieurs des revendications 1 à 5, **caractérisé en ce que** la saillie (20) en forme de nervure du premier dispositif de liaison (17) présente un épaississement (201) à son extrémité (200) libre.

7. Élément de revêtement selon l'une ou plusieurs des revendications 3 à 6, **caractérisé en ce que** la partie réceptrice (21) en forme de U de l'autre dispositif de liaison (18) présente un épaississement (211) à son extrémité (210) libre d'une branche (212).

8. Élément de revêtement selon l'une ou plusieurs des revendications 6 ou 7**, caractérisé en ce que** lorsque deux panneaux de revêtement (10) sont à l'état relié, l'épaississement (201) de la saillie (20) en forme de nervure du premier dispositif de liaison (17) s'engage, avec effet d'encliquetage, derrière l'épaississement (211) d'une branche (212) de la partie réceptrice (21) en forme de U.

9. Élément de revêtement selon l'une ou plusieurs des revendications 1 à 8, **caractérisé en ce que** l'élément (11) en forme de plaque présente une pluralité de saillies (22), se projetant d'un deuxième côté (14) de l'élément (11) en forme de plaque.

10. Élément de revêtement selon la revendication 9, **caractérisé en ce que** les saillies (22) sont disposées sensiblement à l'opposé des saillies (19) à forme angulaire, sur le deuxième côté (14) de l'élément (10) en forme de plaque.

11. Élément de revêtement selon l'une ou plusieurs des revendications 1 à 10**, caractérisé en ce que** les branches (190, 191) des saillies (19) à forme angulaire font un deuxième angle (192) supérieur à 90°.

12. Élément de revêtement selon la revendication 11, **caractérisé en ce que** le deuxième angle (192) est situé sensiblement dans une fourchette comprise entre 110° et 130°.

13. Élément de revêtement selon l'une ou plusieurs des revendications 1 à 12, **caractérisé en ce que** le premier angle (192) est situé sensiblement dans une fourchette comprise entre 70° et 50°.

14. Élément de revêtement selon l'une ou plusieurs des revendications 1 à 13, **caractérisé en ce que** la zone (23) de l'élément (11) en forme de plaque, sur laquelle arrive la branche (191), associée à celle-ci, de la saillie (19), est réalisée avec une section transversale diminuée par rapport au reste de l'épaisseur de section transversale (24) de l'élément (10) en forme de plaque.

15. Élément de revêtement selon l'une ou plusieurs des revendications 1 à 14, **caractérisé en ce que** celui-ci est composé d'un profilé de coulée continue.

16. Élément de revêtement selon l'une ou plusieurs des revendications 1 à 15, **caractérisé en ce que** le matériau de l'élément de revêtement (10) est un matériau métallique.

17. Élément de revêtement selon l'une ou plusieurs des revendications 1 à 15, **caractérisé en ce que** le matériau de l'élément de revêtement (10) est un matériau synthétique.
